# EUROPÄISCHE PATENTANMELDUNG

(11) **EP 4 663 880 A1**
(43) Veröffentlichungstag der Anmeldung: **17.12.2025**
(21) Anmeldenummer: 24181913.5
(22) Anmeldetag: 13.06.2024
(51) Int. Cl.: E05B 47/02, E05B 15/00, E05B 47/00, E05C 3/24, E05B 47/06

(54) **TÜRVERRIEGELUNGSEINRICHTUNG, INSBESONDERE ELEKTROMAGNETISCHE TÜRVERRIEGELUNGSEINRICHTUNG**

(71) Anmelder: Kendrion Kuhnke Automation GmbH, 23714 Malente (DE)
(72) Erfinder: STEGELMANN, Jochen, 23684 Gronenberg / Scharbeutz (DE); HEISEN, Wolfram, 24321 Lütjenburg (DE)
(74) Vertreter: Seemann & Partner Patentanwälte mbB

(57) **Zusammenfassung**

Die Erfindung betrifft eine Türverriegelungseinrichtung (10), insbesondere elektromagnetische Türverriegelungseinrichtung (10), für eine Tür mit einem in einer bestrombaren oder bestromten Spule (18) linear beweglich angeordneten Stößel (14) für einen Schließkörper, insbesondere Schließbolzen (12), der Tür, wobei der Stößel (14) zwischen einer Schließstellung und einer Öffnungsstellung linear bewegbar ist oder bewegt wird, wobei der Stößel (14) an einer Endseite mittels einer drehbar gelagerten Wippe (15) mit einem, vorzugsweise starren, Gewichtskörper (16) gekoppelt ist, wobei der Gewichtskörper (16) linear bewegbar ist, wobei in der Schließstellung des Stößels (14) der Gewichtskörper (16) mittels einer, insbesondere vorgespannten, Federvorrichtung (17) mit einer in Richtung der Wippe (15) gerichteten Kraft beaufschlagt wird oder ist.

## Beschreibung

Die Erfindung betrifft eine Türverriegelungseinrichtung, insbesondere elektromagnetische Türverriegelungseinrichtung, für eine Tür oder dergleichen.

Im Stand der Technik ist bekannt, dass zur Verriegelung einer Tür oder Klappe oder dergleichen eine Drehfalle eingesetzt wird, um die Tür oder die Klappe in einer Verschlussstellung zu halten. Die Drehfalle weist hierbei eine Ausnehmung auf, die in der Schließlage einen Schließbolzen oder Schließbügel während der Schließbewegung der Tür aufnimmt, wobei die Drehfalle zum Verriegeln in einer Verriegelungsstellung so verschwenkt wird, dass der Schließbolzen oder Schließbügel in seiner Bewegung blockiert ist. Um die Drehfalle in der Verriegelungsstellung zu halten, ist eine Sperrklinke oder dergleichen vorgesehen, um die Verschwenkung der Drehfalle in die den Schließbolzen oder Schließbügel freigebende Entriegelungsstellung zu verhindern.

Beispielsweise ist in DE 40 31 077 A1 eine elektromagnetische Türverriegelung mit einer Drehfalle offenbart. Eine weitere elektromagnetische Türverriegelung ist aus EP 3 348 755 B1 bekannt.

Eine Aufgabe der Erfindung besteht darin, eine einfach aufgebaute und vibrationsfeste, insbesondere elektromagnetische, Türverriegelung bereitzustellen.

Gelöst wird diese Aufgabe durch eine Türverriegelungseinrichtung, insbesondere elektromagnetische Türverriegelungseinrichtung, für eine Tür mit einem in einer bestrombaren oder bestromten Spule linear beweglich angeordneten Stößel für einen Schließkörper, insbesondere Schließbolzen, der Tür, wobei der Stößel zwischen einer Schließstellung und einer Öffnungsstellung linear bewegbar ist oder bewegt wird, wobei der Stößel an einer Endseite mittels einer drehbar gelagerten Wippe mit einem, vorzugsweise starren, Gewichtskörper gekoppelt ist, wobei der Gewichtskörper linear bewegbar ist, wobei in der Schließstellung des Stößels der Gewichtskörper mittels einer, insbesondere vorgespannten, Federvorrichtung mit einer in Richtung der Wippe gerichteten Kraft beaufschlagt wird oder ist.

Die Erfindung beruht auf dem Gedanken, dass durch eine Verwendung eines vorgespannten Gewichtskörpers, insbesondere Gegengewicht für den Stößel, eine vibrationsfeste bzw. schockresistente Türverriegelungseinrichtung ausgebildet ist, wobei die Türverriegelungseinrichtung mechanisch einfach aufgebaut ist und zudem einfach ansteuerbar ist. Hierdurch wird eine zuverlässig arbeitende Verriegelungseinrichtung bereitgestellt. Zum Öffnen der Türverriegelungseinrichtung und zum Freigeben des Schließkörpers wird oder ist die Spule mit Strom beaufschlagt, so dass der Stößel und eine mit dem Stößel verbundene Schlossfalle in Richtung der Wippe bewegt wird, wodurch eine Gegenkraft auf die am Gewichtskörper angreifende Federvorrichtung ausgeübt wird oder ist.

Gemäß einer Weiterbildung der Türverriegelungseinrichtung ist vorgesehen, dass der, insbesondere stangenförmige, Gewichtskörper direkt mit der Wippe gekoppelt ist. Dadurch ist der linear bewegliche oder bewegbare Gewichtskörper, insbesondere das Gegengewicht für den Stößel, mit der Wippe auf der einen Seite verbunden. Die andere Seite der Wippe ist mit dem in der Spule linear bewegbar angeordneten Stößel verbunden. Der Gewichtskörper wird vorzugsweise durch die vorgespannte Federvorrichtung in der Schließstellung und/oder der Öffnungsstellung des Stößels mit einer Kraft, insbesondere dauerhaft, beaufschlagt, um den Stößel in die Schließstellung zu bewegen. Bei Bestromung der Spule, in dem der Stößel beweglich angeordnet ist, wird der Stößel aus der Schließstellung in die Öffnungsstellung linear bewegt, so dass der Stößel über die drehbare Wippe eine Gegenkraft auf den Gewichtskörper in der Öffnungsstellung ausübt.

Gemäß einer vorteilhaften Ausgestaltung ist bei der Türverriegelungseinrichtung vorgesehen, dass die lineare Bewegungsrichtung des Stößels parallel zur linearen Bewegungsrichtung des Gewichtskörpers ausgebildet ist. Hierdurch wird erreicht, dass zum Beispiel bei mechanischen Schlägen oder Vibrationen auf die Türverriegelungseinrichtung die Beschleunigungskräfte auf den Stößel und den Gewichtskörper gleichermaßen auf beiden Seiten der Wippe wirken, so dass der Stößel oder die mit dem Stößel verbundene Schlossfalle in der verriegelten, insbesondere oberen, Position verbleiben.

Vorzugsweise weist gemäß einer Ausführungsform die Wippe jeweils einen Hebelarm für den Stößel und einen Hebelarm für den Gewichtskörper auf. Die drehbare Wippe ist jeweils an dem entsprechenden Hebelarm mit dem Stößel bzw. mit dem Gewichtskörper verbunden.

Ferner zeichnet sich eine Ausgestaltung der Türverriegelungseinrichtung dadurch aus, dass die Länge des Hebelarms der Wippe für den Stößel und die Länge des Hebelarms der Wippe für den Gewichtskörper gleich oder verschieden sind.

Gemäß einer vorteilhaften Weiterbildung ist bei der Türverriegelungseinrichtung vorgesehen, dass für die Bewegung des Stößels aus der Schließstellung in die Öffnungsstellung die Spule bestromt wird oder ist. In einer weiteren bevorzugten Ausgestaltung ist der Stößel mit einem Verriegelungskörper oder dergleichen verbunden, um den Schließkörper der Tür, insbesondere Schließbolzen, in der Schließstellung der Türverriegelungseinrichtung zu halten bzw. zu verriegeln.

Vorzugsweise ist der Stößel an dem von der Wippe abgewandten Ende mit einer, insbesondere weichmagnetischen, Schlossfalle ausgebildet.

In einer weiteren Ausgestaltung der Türverriegelungseinrichtung ist vorgesehen, dass die Türverriegelungseinrichtung eine Drehfalle für die zu verschließende Tür aufweist, wobei in der Schließstellung der Drehfalle der Stößel in der Schließstellung angeordnet ist. Zum Öffnen der Drehfalle wird der Stößel durch Bestromung der Spule linear bewegt, um die Drehfalle, in der der Schließkörper der Tür angeordnet ist, freizugeben.

Ferner zeichnet sich die Türverriegelungseinrichtung gemäß einem weiteren Aspekt dadurch aus, dass die Türverriegelungseinrichtung einen Verriegelungsüberwachungssensor zur Überwachung des Verriegelungszustands der Türverriegelungseinrichtung, insbesondere zur Überwachung des Verriegelungszustands der Schlossfalle und/oder der Drehfalle, aufweist.

Vorteilhafterweise ist die, insbesondere vorgespannte, Federvorrichtung als eine Druckfeder ausgebildet.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1a: schematisch einen Querschnitt durch eine Türverriegelungseinrichtung gemäß einer ersten Ausführungsform, wobei die Verriegelungseinrichtung in der Öffnungsstellung ist;
- Fig. 1b: schematisch einen Querschnitt durch die Türverriegelungseinrichtung aus Fig. 1a in der Schließstellung;
- Fig. 2: schematisch eine perspektivische Ansicht der Türverriegelungseinrichtung und
- Fig. 3: schematisch eine perspektivische Ansicht einer Türverriegelungseinrichtung gemäß einer weiteren Ausführungsform.

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1a und Fig. 1b sind Querschnittsansichten einer Türverriegelungseinrichtung 10 gemäß einer ersten Ausführungsform gezeigt. Fig. 1a zeigt die Türverriegelungseinrichtung 10 in der Öffnungsstellung, während Fig. 1b die Türverriegelungseinrichtung 10 in Schließstellung illustriert. Die Türverriegelungseinrichtung 10 ist vorzugsweise auf einer Seite ortsfest montiert.

Die Türverriegelungseinrichtung 10 weist eine Schlossfalle 13 für einen Schließbolzen 12 eines Hakens 22 einer Tür oder dergleichen auf. Die Schlossfalle 13 ist über einen linear beweglichen oder bewegbaren Stößel 14 mit einer drehbaren Wippe 15 verbunden. Ferner weist die Türverriegelungseinrichtung 10 auf der anderen Seite der Wippe 15 ein als Gewichtskörper ausgebildetes Gegengewicht 16 für den Stößel 14 und der damit verbundenen Schlossfalle 13 auf. Auf der von der Wippe 15 abgewandten Seite des Gegengewichts 16 ist eine vorgespannte Feder 17, insbesondere Druckfeder, angeordnet, um das linear bewegbare oder bewegliche Gegengewicht 16 in Richtung der Wippe 15 mit einer Kraft zu beaufschlagen und zu drücken. Durch das Gegengewicht 16 und die vorgespannte Feder 17 wird die eine Seite der Wippe 15 belastet.

Die Schlossfalle 13 besteht aus weichmagnetischem Material, insbesondere weichmagnetischem Stahl, und ist von einer Spule 18 umgeben. Alternativ oder zusätzlich ist der Stößel 14 aus einem weichmagnetischen Material, insbesondere weichmagnetischen Stahl, hergestellt.

Die (hier nicht dargestellte) Tür wird beispielsweise manuell oder motorisch von der offenen Stellung (vergleiche Fig. 1a) in die geschlossene Stellung (vergleiche Fig. 1b) durch eine, insbesondere lineare, Bewegung gebracht, indem der Schließbolzen 12 gegen eine dem Schließbolzen 12 in der Öffnungsstellung der Türverriegelungseinrichtung 10 zugewandten ansteigenden Schräge der Schlossfalle 13 gedrückt wird.

Die im Spulenkörper der Spule 18 geführte Schlossfalle 13 wird nach unten gedrückt, wodurch der Stößel 14 und die Schlossfalle 13 eine lineare Bewegung innerhalb der Spule 18 ausführen. Über den Stößel 14, die Wippe 15 und das Gegengewicht 16 wird die vorgespannte Feder 17 komprimiert. Sobald der Schließbolzen 12 über die Schlossfalle 13 in den verriegelten Zustand gebracht ist, drückt die Feder 17 über das Gegengewicht 16, die Wippe 15 und Stößel 14 die Schlossfalle 13, vorzugsweise wieder nach oben, in die Grundstellung (vergleiche Fig. 1a), wodurch der Schließbolzen 12 des Hakens 22 verriegelt ist.

Um die Türverriegelungseinrichtung 10 zu öffnen, wird nun die Spule 18 bestromt und die weichmagnetische Schlossfalle 13 in die Spule 18 gezogen, wodurch der Stößel 14 eine lineare Bewegung innerhalb der Spule 18 ausführt, sodass der Schließbolzen 12 freigegeben wird. Durch die lineare Bewegung des Stößels 14 wird eine Kraft bzw. Gegenkraft über die Wippe 15 auf die damit gekoppelte Feder 17 ausgeübt, wodurch die Feder 17 bei Öffnung der Türverriegelungseinrichtung 10 komprimiert wird oder ist.

Die lineare Bewegung des Stößels 14 ist parallel zur linearen Bewegung des über die Wippe 15 damit gekoppelten Gegengewichts 16 ausgebildet.

Im Falle von mechanischen Schlägen oder Vibrationen in Richtung der linearen Bewegungsrichtung von dem Stößel 14 und dem Gegengewicht 16 wirken Beschleunigungskräfte auf die Schlossfalle 13 und das Gegengewicht 16, wobei die Kräfte gleichermaßen auf beiden Seiten der Wippe 15 wirken, sodass die Schlossfalle 13 in der verriegelten (oberen) Position verbleibt.

In Fig. 2 ist eine perspektivische Ansicht der Türverriegelungseinrichtung 10 gemäß der in den Fig. 1a und 1b gezeigten Ausführungsform dargestellt. In dieser Ausgestaltung weist die Türverriegelungseinrichtung 10 einen Verriegelungsüberwachungssensor 20 auf, mittels dem eine Verriegelung des Schließbolzens 12 in der Schließstellung der Verriegelungseinrichtung 10 überwacht wird. Beispielsweise ist der Verriegelungsüberwachungssensor 20 als ein, vorzugsweise elektromechanisch arbeitender, Tastsensor ausgebildet. In der verriegelten Position des Schließbolzens 12 wird bei mechanischem Kontakt des Schließbolzens 12 mit einem beweglichen Tastfühler 21 des Verriegelungsüberwachungssensors 20 ein elektrisches Signal innerhalb des Verriegelungüberwachungsensors 20 ausgelöst.

Bei der in Fig. 3 dargestellten Türverriegelungseinrichtung 10 gemäß einer weiteren Ausführungsform weist die Türverriegelungseinrichtung 10 eine Drehfalle 30 für den Schließbolzen 12 auf, wobei der Schließbolzen 12 in der Verriegelungsposition in einer Schließbolzenaufnahme 31 der Drehfalle 30 aufgenommen ist.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 10: Türverriegelungseinrichtung
- 12: Schließbolzen
- 13: Schlossfalle
- 14: Stößel
- 15: Wippe
- 16: Gegengewicht
- 17: Feder
- 18: Spule
- 20: Verriegelungsüberwachungssensor
- 21: Tastfühler
- 22: Haken
- 30: Drehfalle
- 31: Schließbolzenaufnahme

## Patentansprüche

1. Türverriegelungseinrichtung (10), insbesondere elektromagnetische Türverriegelungseinrichtung (10), für eine Tür mit einem in einer bestrombaren oder bestromten Spule (18) linear beweglich angeordneten Stößel (14) für einen Schließkörper, insbesondere Schließbolzen (12), der Tür, wobei der Stößel (14) zwischen einer Schließstellung und einer Öffnungsstellung linear bewegbar ist oder bewegt wird, wobei der Stößel (14) an einer Endseite mittels einer drehbar gelagerten Wippe (15) mit einem, vorzugsweise starren, Gewichtskörper (16) gekoppelt ist, wobei der Gewichtskörper (16) linear bewegbar ist, wobei in der Schließstellung des Stößels (14) der Gewichtskörper (16) mittels einer, insbesondere vorgespannten, Federvorrichtung (17) mit einer in Richtung der Wippe (15) gerichteten Kraft beaufschlagt wird oder ist.

2. Türverriegelungseinrichtung (10) nach Anspruch 1, **dadurch gekennzeichnet, dass** der, insbesondere stangenförmige, Gewichtskörper (16) direkt mit der Wippe (15) gekoppelt ist.

3. Türverriegelungseinrichtung (10) nach Anspruch 1 oder 2, **dadurch gekennzeichnet, dass** die lineare Bewegungsrichtung des Stößels (14) parallel zur linearen Bewegungsrichtung des Gewichtskörpers (16) ausgebildet ist.

4. Türverriegelungseinrichtung (10) nach einem der Ansprüche 1 bis 3, **dadurch gekennzeichnet, dass** die Wippe (15) jeweils einen Hebelarm der Wippe (15) für den Stößel (14) und einen Hebelarm der Wippe (15) für den Gewichtskörper (16) aufweist.

5. Türverriegelungseinrichtung (10) nach Anspruch 4, **dadurch gekennzeichnet, dass** die Länge des Hebelarms für den Stößel (14) und die Länge des Hebelarms für den Gewichtskörper (16) gleich oder verschieden sind.

6. Türverriegelungseinrichtung (10) nach einem der Ansprüche 1 bis 5, **dadurch gekennzeichnet, dass** für die Bewegung des Stößels (14) aus der Schließstellung in die Öffnungsstellung die Spule (18) bestromt wird oder ist.

7. Türverriegelungseinrichtung (10) nach einem der Ansprüche 1 bis 6, **dadurch gekennzeichnet, dass** der Stößel (14) an dem von der Wippe (15) abgewandten Ende mit einer, insbesondere weichmagnetischen, Schlossfalle (13) ausgebildet ist.

8. Türverriegelungseinrichtung (10) nach einem der Ansprüche 1 bis 7, **dadurch gekennzeichnet, dass** die Türverriegelungseinrichtung (10) eine Drehfalle (30) für die zu verschließende Tür aufweist, wobei in der Schließstellung der Drehfalle (30) der Stößel (14) in der Schließstellung angeordnet ist.

9. Türverriegelungseinrichtung (10) nach einem der Ansprüche 1 bis 8, **dadurch gekennzeichnet, dass** die Türverriegelungseinrichtung (10) einen Verriegelungsüberwachungssensor (20) zur Überwachung des Verriegelungszustands der Türverriegelungseinrichtung (10), insbesondere zur Überwachung des Verriegelungszustands der Schlossfalle (13) und/oder der Drehfalle (30), aufweist.

10. Türverriegelungseinrichtung (10) nach einem der Ansprüche 1 bis 10, **dadurch gekennzeichnet, dass** die, insbesondere vorgespannte, Federvorrichtung (17) als eine Druckfeder (17) ausgebildet ist.
